# EUROPÄISCHE PATENTSCHRIFT

(11) **EP 0 868 355 B1**
(45) Veröffentlichungstag und Bekanntmachung des Hinweises auf die Patenterteilung: **16.02.2000**
(21) Anmeldenummer: 96942344.1
(22) Anmeldetag: 04.12.1996
(51) Int. Cl.: B65D 1/40

(54) **KONSERVENDOSENKÖRPER**
TIN FOR FOODSTUFFS
CORPS DE BOITE A CONSERVES

(30) Priorität: 04.12.1995 DE 29519105 U
(43) Veröffentlichungstag der Anmeldung: 07.10.1998
(73) Patentinhaber: Impress Metal Packaging GmbH & Co. OHG, 38110 Braunschweig (DE)
(72) Erfinder: PETER, Wolfgang, D-27474 Cuxhaven (DE); HARTUNG, Hans, D-38106 Braunschweig (DE); BECKER, Horst, D-27474 Cuxhaven (DE)
(74) Vertreter: Einsel, Martin, Dipl.-Phys.
(86) Internationale Anmeldenummer: EP9605414
(87) Internationale Veröffentlichungsnummer: WO9720741

(56) Entgegenhaltungen:
- WO-A-92/20267
- DE-A- 1 900 244
- DE-A- 2 308 420
- DE-A- 2 826 442
- GB-A- 2 017 630
- US-A- 3 434 626

## Beschreibung

Die Erfindung betrifft einen Konservendosenkörper mit einem Boden und einer von diesem aufragenden, einen Innenraum umgebenden umlaufenden Seitenwand.

Konservendosenkörper sind in vielfacher Form bekannt. Sehr unterschiedliche Lebensmittel werden durch sie verpackt und die an sie gestellten Ansprüche hinsichtlich ästhetischer Anmutung, Haltbarkeit, Stabilität und Stapelfähigkeit wechseln.

Aus dem DE-GM 19 98 472 ist beispielsweise eine Dose aus Blech bekannt, die im Querschnitt kreisförmig ist, deren Seitenwände sich nach oben erweitern und die einen Boden besitzt, der unten mittels eines ringförmigen Stellteiles auf dem Boden steht, während der zentrale Bereich des Bodens nach oben gekrümmt ist, also beim Abstellen den Boden nicht berührt. Die Seitenwände sind gekrümmt.

Dadurch, daß der Boden nicht vollständig eben ist, wird die Stabilität des Dosenkörpers erhöht, denn vollständig ebene Böden könnten sich verziehen und führen bei fertigungsbedingten Unregelmäßigkeiten auch dazu, daß der Konservendosenkörper nicht definiert auf dem Boden steht, sondern beispielsweise nur punktförmig auf einem mehr oder weniger zufällig tiefsten Punkt des Bodens instabil ruht und die gesamte Konservendose daher zum Wackeln neigt.

Der Stellteil, das ist der runde umlaufende Rand, auf dem nun der Konservendosenkörper auf dem Boden ruht, besitzt in dieser bekannten Ausführungsform eine endliche Breite; er geht leicht geknickt in die Seitenwandung über.

Wünschenswert wäre es, wenn die Konservendosenkörper noch stabiler gegen äußeren Anforderungen wären. Aufgabe der Erfindung ist es daher, einen solchen Konservendosenkörper vorzuschlagen.

Die Erfindung löst diese Aufgabe durch einen Konservendosenkörper mit einem Boden und einer von diesem aufragenden, einen Innenraum umgebenden, umlaufenden Seitenwand, welche mit ihrer oberen Kante eine Öffnung des Innenraums ringsum begrenzt, wobei der Innenraum sich konisch nach oben erweitert und die ihn umgebende Seitenwand unten in einer Rundung so in den Boden übergeht, daß eine umlaufende ringförmige Auflagelinie entsteht, der Boden nach innen jedoch zunächst nach oben weiter erstreckt ist, dann aber durch eine nach unten vorspringende umlaufende ringförmige Sicke eine Auflagefläche mit einer Breite von 1,5 mm, insbesondere von 2 bis 10 mm entsteht.

Ein solcher Konservendosenkörper besitzt eine erhebliche Zahl an Vorteilen: Außen ist seine Auflagefläche beim Abstellen durch eine ringförmige Linie gegeben. Weiter innen befindet sich eine zusätzliche Auflagefläche mit einer definierten Breite, die sich etwa parallel, also ebenfalls ringförmig, zu der Auflagelinie erstreckt. Die Kombination dieser beiden Auflagebereiche stellt sich bei Tests als ausgesprochen stabilitätserhöhend dar. Es entsteht im übertragenen Sinne eine Art Dreipunktlagerung, nämlich durch eine flächenförmige und eine linienförmige Auflage, im Schnitt also eine Strecke und ein Punkt.

Diese Auflagefläche ist nicht nur gegen Kräfte von der Seite, von unten oder auch aus dem Dosenkörper selbst heraus besonders stabil, sie ist auch immun gegen Fertigungstoleranzen und widersteht etwa aus dem Konservendosenkörperinneren stammenden Dehn- und Biegungskräften. Diese Kräfte können nicht nur durch die Füllung der Konservendose entstehen, sondern auch dann, wenn eine Reihe leerer Konservendosenkörper ineinandergestellt wird.

Dieses ist nämlich durch die insgesamt entstehende Form ebenfalls möglich: Die sich nach oben konisch erweiternden Seitenwände ermöglichen es, daß leere Konservendosen nach der Herstellung und vor ihrer Füllung im Lebensmittel verarbeitenden Betrieb raumsparend ineinandergestellt werden. Natürlich führt dies zu Kräften, die die leeren Konservendosenkörper aufeinander ausüben. Genau diese Kräfte aber werden auch durch diese besondere Ausbildung des Bodens abgefangen.

Besonders bevorzugt ist es gerade hierfür, wenn die obere Kante um die Öffnung herum ein Randprofil mit drei wechselweisen Krümmungen aufweist, die eine Schulter bzw. einen Stufenrand bilden.

Die aufeinandergestapelten, leicht konisch geformten Behälter stützen sich nun jeweils mit dem Stufenrand aufeinander ab, so daß die konischen Seitenwände im übrigen nicht oder kaum miteinander in Berührung kommen und ein Verklemmen unmöglich ist.

Dadurch wird Stapeln und Entstapeln mehrerer Behälter wesentlich erleichtert, zugleich erhöht sich gerade im Zusammenwirken mit der Kombination aus Auflagelinie und Auflagefläche im Boden die Gesamtstabilität und Definierbarkeit der Stapeleigenschaften.

Besonders bevorzugt ist es, wenn der Konservendosenkörper aus Metall besteht. Theoretisch ist es auch denkbar, diese Formen auf Kunststoffbehälter auszudehnen, bei metallischen Körpern haben sich im Test die erfindungsgemäßen Merkmale jedoch als besonders vorteilhaft erwiesen.

Weiter bevorzugt ist es, wenn die Rundung einen Krümmungsradius von mehr als 4 mm aufweist. Die Rundung, an der die Seitenwände in den Boden übergehen, sind für das Ausmaß der Linienform der Auflagelinie maßgebend, auch für das Verhalten des Konservendosenkörpers, wenn er aus seiner Ruhelage herausgebracht wird, beispielsweise in gefüllter Form im Regal eines Supermarktes. Durch die relativ große Wölbung bei einem großen Krümmungsradius ist die Selbstjustierung des Konservendosenkörpers in gefüllter Form besonders günstig zu bewerkstelligen. Auch ist die optische und ästhetische Anmutung von größerem Vorteil; es entsteht eine ballige, suppentopfähnliche Form, die besonders anziehend wirkt.

Bevorzugt ist es, wenn die Öffnung kreisförmig ist. Natürlich ist es aber ebenfalls möglich, ovale, ungefähr rechteckige, oder auch ganz anders geformte Öffnungen vorzusehen, deren Form sich dann natürlich auch bis in den Bodenbereich hinein auswirkt.

Der Abstand zwischen der Auflagelinie und der Auflagefläche sollte vorteilhafterweise zwischen 7 und 30 mm betragen. Bei diesen Abmessungen kommt die gleichmäßige Verteilung der auf den Boden wirkenden Kräfte besonders gut zur Geltung.

Der Durchmesser der ringförmigen Auflagefläche sollte etwa 20 bis 80 mm betragen. Auch dieses verstärkt den erfinderischen Effekt.

Die Stapel- und Entstapelbarkeit von insbesondere nicht runden Dosen wird noch weiter verbessert, wenn die Seitenwand mit Riffeln versehen ist. Durch diese Riffeln wird die umlaufende Seitenwand so steif, daß ein Einfedern der Seitenwand nicht eintritt. Dadurch behält der Konservendosenkörper auch bei Belastung seine Form. Eine solche Belastung kann insbesondere während des Füllens der Konservendosenbehälter auftreten, ganz besonders beim Aufbördeln des Deckels nach dem Füllen. Gerade während dieses Verfahrensabschnittes ist eine Formbeständigkeit des Körpers wichtig, um eine gute Materialüberlagerung von Deckel und Behälter zueinander zu gewährleisten, um den Bördelvorgang zu ermöglichen, bei dem ja die Materialien von Konservendosenkörper und zugehörigem Deckel ineinander gefalzt werden.

Die Stapel- und Entstapelbarkeit ist ebenfalls wichtig, da die noch leeren Konservendosenkörper ohne Deckel möglichst platzsparend ineinander gestellt werden können müssen und anschließend aber auch möglichst durch Automaten so auseinander genommen werden können müssen, daß nicht etwa beim Abheben des obersten Konservendosenkörpers der nächste mit folgt. Dies wird ebenfalls durch die Riffel unterstützt. Ganz besonders gilt dies, wenn die Riffel im wesentlichen vertikal verlaufen.

Noch weiter unterstützt wird dies, wenn die Riffel von dem Bereich der bzw. einer der Schultern aus sich über einen wesentlichen Teil der Seitenwand nach unten erstrecken.

Die Riffel haben auf diese Weise nicht nur die Aufgabe der Versteifung der Seitenwand, sondern auch der Führung der verschiedenen Konservendosenkörper ineinander, gerade während des Stapel- bzw. Entstapelvorganges. Durch das Auslaufen der Riffel nach oben ist hier ein leichtes, gleichmäßiges Entnehmen möglich.

Im folgenden wird an Hand der Zeichnung ein Ausführungsbeispiel der Erfindung näher beschrieben. Es zeigen:
- **Figur 1**: einen Querschnitt durch einen erfindungsgemäßen Konservendosenkörper;
- **Figur 2**: eine perspektivische Draufsicht auf den Konservendosenkörper aus Figur 1;
- **Figur 3**: den Konservendosenkörper aus Figur 2, teilweise weggeschnitten und mit in ähnlicher Form dargestelltem, noch nicht fest aufgesetztem Deckel;
- **Figur 4**: eine andere Ausführungsform eines Konservendosenkörpers schräg von oben gesehen;
- **Figur 5**: die Ausführungsform aus Figur 4 schräg von der Seite mit zwei alternativen Möglichkeiten für eine Gestaltung des Deckels; und
- **Figur 6**: eine dritte Ausführungsform eines erfindungsgemäßen Konservendosenkörpers.

Ein Konservendosenkörper besitzt einen Boden 10. Von diesem Boden 10 ragt eine Seitenwand 20 auf. Die Seitenwand 20 umgibt einen Innenraum 30. In diesen Innenraum 30 wird das mit der Konservendose zu transportierende und in ihr aufzubewahrende Gut, insbesondere also Lebensmittel, eingeführt.

Die Seitenwand 20 umgibt mit ihrer oberen Kante eine Öffnung 31 des Innenraums 30 ringsum; diese Öffnung kann (angedeutet in den Figuren 3 und 5) durch einen Deckel 40 verschlossen werden und wird dieses im Regelfalle nach Füllung mit dem Füllgut auch.

Der Innenraum 30 erweitert sich konisch nach oben. Dies bedeutet, daß die von dem Boden aufragende umlaufende Seitenwand 20 nach oben auseinandergeht. Unten geht die Seitenwand 20 in einer Rundung 21 in den Boden 10 über. Dies geschieht derart, daß die Rundung 21 eine umlaufende ringförmige Auflagelinie 11 bildet. Die Rundung selbst besitzt einen Krümmungsradius von z.B. 4,5 mm oder 8 mm bei Konservendosenkörpern typischer Größen.

Von außen nach innen im Querschnitt gesehen erscheint diese Auflagelinie 11 in der Figur 1 als Punkt. Weiter zum Zentrum des Konservendosenkörperbodens 10 hin gesehen geht der Boden 10 nach innen von der Auflagelinie 11 aus jedoch zunächst weiter nach oben, er verläßt also die Auflageebene.

Nach dieser relativ kurzen, etwa 7 bis 30 mm betragenden gebogenen und in Richtung des Innenraumes 30 gerichteten Aufwölbung 32 springt dann jedoch wieder nach unten eine umlaufende ringförmige Sicke 15 vor. Diese Sicke 15 bildet nun aber nicht eine Auflagelinie, sondern eine Auflagefläche 16 mit einer Breite von 1,5 bis 10 mm. In dem Schnitt in der Figur 1 zeigt sich diese Auflagefläche als Strecke mit einer Länge von 1,5 bis 10 mm.

Von dieser Sicke weiter in Richtung des Zentrums des Konservendosenkörperbodens 10 verläßt dann wieder der Boden die Auflageebene und springt etwas in Richtung des Innenraumes 30 zurück.

Symmetrisch wiederholt sich dieses auf der anderen Seite der Figur 1; bei einem insgesamt eine kreisförmige Öffnung 31 besitzenden Konservendosenkörper ist dieser Schnitt an jeder Stelle der Konservendose etwa gleich.

In der **Figur 2** in der perspektivischen Darstellung ist schräg von oben nach innen die Sicke 15 ebenfalls zu erkennen, aus dem Innenraum 30 heraus zeigt sie sich als Vorsprung nach unten mit infolge ihrer ebenen, flachen Ausbildung ganz fehlender Schattierung. Ebenfalls eben und ohne Schattierung ist der zentrale Bereich des Bodens 10 dargestellt, der im Gegensatz zur Sicke 15 bei abgestelltem Konservendosenkörper jedoch nicht auf dem Boden aufliegt.

Die Öffnung 31 des Innenraums 30 wird wie ausgeführt von der oberen Kante der Seitenwand 20 umgeben. Diese ist als Randprofil mit drei wechselweise nach innen bzw. außen gebogenen Krümmungen versehen, die eine Schulter 22 bzw. einen Stufenrand bilden. Zwei Behälter aufeinandergestellt ragen mit ihren konisch geformten Seitenwänden 20 ineinander hinein, wobei die Seitenwände in geringfügigem Abstand voneinander parallel zueinander verlaufen würden. Die Schultem 22 ruhen dann aufeinander. Dieses Stapelverhalten wird durch die Sicke 15 unterstützt, die die Stabilität und so auch das Zentrizitätsverhalten der Behälter begünstigt.

**Figur 3** zeigt die Ausführungsform aus Figur 2 weniger steil, außerdem ist das rechte, dem Betrachter zugewandte Viertel des Konservendosenkörpers weggeschnitten. Zu erkennen ist also eine Schnittkante, die derjenigen im rechten Halbbild von Figur 1 entspricht, zugleich aber auch die im dreidimensionalen sich ergebenden Rundungen und Proportionen veranschaulicht.

Der Deckel 40 ist (nicht weggeschnitten) im Abstand über der Öffnung 31 dargestellt.

Eine andere Ausführungsform eines Konservendosenkörpers zeigen die Figuren 4 und 5. Hier ist die Öffnung 31 nicht kreisförmig, sondern rechteckig gestreckt mit gerundeten Ecken, also etwa langoval. Dadurch besitzt die ringförmige Sicke 15 und die ringförmige Auflagelinie 11 jeweils auch geradlinige Passagen.

Auch hier sind die Seitenwand bzw. Seitenwände 20 konisch nach oben leicht auseinanderlaufend ausgebildet.

Zwei verschiedene Formen möglicher Deckel 40 sind hier übereinander zu Vergleichszwecken oberhalb der Öffnung 31 angedeutet.

Eine dritte Ausführungsform der Erfindung ist in **Figur 6** dargestellt. Diese Ausführungsform ist ebenfalls eine ballige Dose und besitzt eine unrunde, leicht konische Form ähnlich der Ausführungsform der Figur 4 und 5, hier zusätzlich einen Stufenrand 22 mit Seitenriffeln 25. Zur Verdeutlichung sind hier einige Bezugszeichen weggelassen, die insoweit denen der anderen Figuren entsprechen.

Der Behälter bzw. Konservendosenkörper weist einen relativ großen Radius beim Übergang von der Seitenwand zum Boden 10 auf.

Es handelt sich um eine formgefällige Verpackungsalternative speziell mit "Easy-Opening"-Deckel, also einem leicht zu öffnenden Deckel, beispielsweise mit Aufreißlasche. Er besitzt einen Stufenrand 22 für eine hohe Stabilität und gute Stapel- und Entstapelbarkeit eines und mehrerer weiterer Konservendosenkörper in den Innenraum 30. Steifigkeit am Boden 10 wird durch eine Auflagefläche mit Stabilisierungssicke erzielt.

Die umlaufende Seitenwand 20 ist dabei so steif, daß ein Einfedern der Seitenwand 20 nicht eintritt. Dadurch behält der Körper seine Form und ermöglicht eine gute Materialüberlagerung zwischen Deckel 40 und Behälter, so daß ein sicheres Aufbördeln des Deckels 40 erfolgen kann.

Auf einer ersten umlaufenden oder örtlich unterbrochenen im Bereich der Öffnung 31 befindlichen Schulter des unteren Konservendosenkörpers kann der zu stapelnde Körper aufliegen. Dabei bildet sich ein Abstand zwischen den Bördelrändern beider Körper, der das Abstapeln der Behälter untereinander ermöglicht. Durch eine zweite, erst kreisbogenförmig auswärts und dann kreisbogenförmig einwärts über der ersten liegenden Schulter, insbesondere im Bereich der ungekrümmten Seitenwände oder nur an den langen Seiten verlaufenden Schulter in Verbindung mit im wesentlichen senkrecht verlaufenden Seitenriffeln 25, die in runder, ovaler, dreieckiger, trapezförmiger oder vieleckiger Kontur ausgeführt sind, erhöht die Steifigkeit der Seitenwände 20. Die Figur 6 zeigt hier nur eine Version mit einer Schulter und einfach ausgebildeten Riffeln 25.

Die Riffel 25 laufen dabei nach oben im Bereich des Stufenrandes 22, also auf Höhe der zweiten Schulter, zwischen erster und zweiter Schulter oder in der ersten Schulter aus. Die Führung der Seitenriffel 25 in Verbindung mit der Schulter bewirkt eine extrem gute Wandsteifigkeit, so daß die auf die Seitenwand 20 übertragene Kraft der Bördelwerkzeuge beim Bördeln nicht zu deren Verformung führt und zum anderen bei übereinander gestapelten Konservendosenkörpern, die gefüllt und verschlossen sind, auch beim Abfüllen den Seitenwänden 20 die erforderliche Steifigkeit gegenüber Ein- bzw. Ausknicken gibt.

## Patentansprüche

1. Konservendosenkörper mit einem Boden (10) und einer von diesem aufragenden, einen Innenraum (30) umgebenden, umlaufenden Seitenwand (20), welche mit ihrer oberen Kante eine Öffnung (31) des Innenraums (30) ringsum begrenzt, wobei der Innenraum (30) sich konisch nach oben erweitert und die ihn umgebende Seitenwand (20) unten in einer Rundung (21) so in den Boden (10) übergeht, daß eine umlaufende ringförmige Auflagelinie (11) entsteht, der Boden nach innen jedoch zunächst nach oben weiter erstreckt ist, dann aber durch eine nach unten vorspringende umlaufende ringförmige Sicke (15) eine Auflagefläche (16) mit einer Breite von 1,5 bis 10 mm entsteht.

2. Konservendosenkörper nach Anspruch 1,
**dadurch gekennzeichnet,**
**daß** er aus Metall besteht.

3. Konservendosenkörper nach Anspruch 1 oder 2,
**dadurch gekennzeichnet,**
**daß** die Rundung (21) einen Krümmungsradius von mehr als 4 mm aufweist.

4. Konservendosenkörper nach einem der vorhergehenden Ansprüche,
**dadurch gekennzeichnet,**
**daß** die Öffnung (31) kreisförmig ist.

5. Konservendosenkörper nach einem der vorhergehenden Ansprüche,
**dadurch gekennzeichnet,**
**daß** die Öffnung (31) unrund, langoval, elliptisch oder viereckig ist.

6. Konservendosenkörper nach einem der vorhergehenden Ansprüche,
**dadurch gekennzeichnet,**
**daß** der Abstand zwischen Auflagelinie (11) und Auflagefläche (16) zwischen 7 und 30 mm beträgt.

7. Konservendosenkörper nach einem der vorhergehenden Ansprüche,
**dadurch gekennzeichnet,**
**daß** der Durchmesser der ringförmigen Auflagefläche (16) etwa 20 bis 80 mm beträgt.

8. Konservendosenkörper nach einem der vorhergehenden Ansprüche,
**dadurch gekennzeichnet,**
**daß** die obere Kante um die Öffnung (31) herum ein Randprofil mit insbesondere drei oder mehr wechselweisen Krümmungen aufweist, die eine oder mehrere Schultern (22) bzw. einen Stufenrand bilden.

9. Konservendosenkörper nach einem der vorhergehenden Ansprüche,
**dadurch gekennzeichnet,**
**daß** die Seitenwand (20) mit Riffeln (25) versehen ist.

10. Konservendosenkörper nach Anspruch 9,
**dadurch gekennzeichnet,**
**daß** die Riffeln (25) im wesentlichen vertikal verlaufen.

11. Konservendosenkörper nach Anspruch 9 oder 10,
**dadurch gekennzeichnet,**
**daß** die Riffeln (25) von dem Bereich der bzw. einer der Schultern (22) aus sich über einen wesentlichen Teil der Seitenwand (20) nach unten erstrekken.

## Claims

1. Can body with a base (10) and a side wall (20) running round it which projects from the base and surrounds an interior (30) and which with its upper edge delimits an opening (31) of the interior all round, wherein the interior (30) widens conically upwards and the side wall (20) surrounding it merges at the bottom into the base (10) with a rounding (21) in such a way that an annular supporting line (11) running round the base is produced, but inwardly the base is initially further extended upwards but then due to an annular bead (15) running round which projects downwards a supporting surface (16) with a width of 1.5 to 10 mm is produced.

2. Can body as claimed in Claim 1, characterised in that it is made from metal.

3. Can body as claimed in Claim 1 or 2, characterised in that the rounding (21) has a radius of curvature of more than 4 mm.

4. Can body as claimed in one of the preceding claims, characterised in that the opening (31) is circular.

5. Can body as claimed in one of the preceding claims, characterised in that the opening (31) is non-round, long oval, elliptical or quadrangular.

6. Can body as claimed in one of the preceding claims, characterised in that the distance between the supporting line (11) and the supporting surface (16) is between 7 and 30 mm.

7. Can body as claimed in one of the preceding claims, characterised in that the diameter of the annular supporting surface (16) is between 20 and 80 mm.

8. Can body as claimed in one of the preceding claims, characterised in that the upper edge around the opening (31) has a rim profile with in particular three or more alternating curvatures which form one or more shoulders (22) or a stepped rim.

9. Can body as claimed in one of the preceding claims, characterised in that the side wall (20) is provided with corrugations (25).

10. Can body as claimed in Claim 9, characterised in that the corrugations (25) extend substantially vertically.

11. Can body as claimed in Claim 9 or 10, characterised in that the corrugations (25) extend downwards from the region of the shoulder or one of the shoulders (22) over a substantial part of the side wall (20).

## Revendications

1. Corps de boîte de conserves avec un fond (10) et une paroi latérale entourante (20) s'élevant à partir de ce fond et entourant un espace intérieur (30), paroi qui, par son bord supérieur, délimite en en faisant le tour une ouverture (31) de l'espace intérieur (30), l'espace intérieur (30) s'élargissant coniquement vers le haut et la paroi latérale (20) qui l'entoure se raccordant par un arrondi (21) au fond (10) de telle sorte qu'on obtient une ligne d'appui (11) annulaire entourante, tandis que le fond, vers l'intérieur, s'étend d'abord plus vers le haut, puis forme, par une moulure annulaire entourante (15) faisant saillie vers le bas, une surface d'appui (16) d'une largeur de 1,5 à 10 mm.

2. Corps de boîte de conserves selon la revendication 1, **caractérisé** en ce qu'il est réalisé en métal.

3. Corps de boîte de conserves selon la revendication 1 ou 2, **caractérisé** en ce que l'arrondi (21) présente un rayon de courbure supérieur à 4 mm.

4. Corps de boîte de conserves selon une des revendications précédentes, **caractérisé** en ce que l'ouverture (31) est circulaire.

5. Corps de boîte de conserves selon une des revendications précédentes, **caractérisé** en ce que l'ouverture (31) est ovalisée, en ovale allongé, elliptique ou quadrangulaire.

6. Corps de boîte de conserves selon une des revendications précédentes, **caractérisé** en ce que la distance entre la ligne d'appui (11) et la surface d'appui (16) est comprise entre 7 et 30 mm.

7. Corps de boîte de conserves selon une des revendications précédentes, **caractérisé** en ce que le diamètre de la surface d'appui (16) annulaire est compris entre approximativement 20 et 80 mm.

8. Corps de boîte de conserves selon une des revendications précédentes, **caractérisé** en ce que le bord supérieur tout autour de l'ouverture (31) présente un profil de bord avec notamment deux ou trois courbures alternantes, qui forment un ou plusieurs épaulements (22) ou encore un bord étagé.

9. Corps de boîte de conserves selon une des revendications précédentes, **caractérisé** en ce que la paroi latérale (20) est pourvue de cannelures (25).

10. Corps de boîte de conserves selon la revendication 9, **caractérisé** en ce que les cannelures (25) s'étendent essentiellement verticalement.

11. Corps de boîte de conserves selon la revendication 9 ou 10, **caractérisé** en ce que les cannelures (25) s'étendent vers le bas, à partir de la région des ou d'un des épaulements (22), sur une partie importante de la paroi latérale (20).
